# EUROPÄISCHE PATENTSCHRIFT

(11) **EP 0 936 415 B1**
(45) Veröffentlichungstag und Bekanntmachung des Hinweises auf die Patenterteilung: **31.03.2004**
(21) Anmeldenummer: 98120877.0
(22) Anmeldetag: 04.11.1998
(51) Int. Cl.: F24D 19/10

(54) **Warmwasser-Versorgungsanlage**
Hot water supply installation
Installation d'alimentation d'eau chaude

(30) Priorität: 14.02.1998 DE 19806115
(43) Veröffentlichungstag der Anmeldung: 18.08.1999
(73) Patentinhaber: ROBERT BOSCH GMBH, 70442 Stuttgart (DE)
(72) Erfinder: Kroell, Ulrich, 72654 Neckartenzlingen (DE); Oehrlein, Manfred, 73249 Wernau (DE)

(56) Entgegenhaltungen:
- DE-A- 3 431 555
- US-A- 4 166 944

## Beschreibung

### Stand der Technik

Die Erfindung geht aus von einer Warmwasserversorgungsanlage nach der Gattung des Hauptanspruchs. Bei bekannten Anlagen dieser Gattung (DE 34 31 555 A1), deren Heizgerät einen über einen Heizwasserkreis gespeisten Sekundärwärmeübertrager für Brauchwassererwärmung hat, führt der Strömungskreis für Zirkulationswasser durch einen Speicher, der ebenfalls vom Heizwasserkreis gespeist und zumindest auf Erhaltungstemperatur des Zirkulationswassers gehalten ist. Dadurch kann zwar die Einschalthäufigkeit des Heizgerätes in Zeiten geringen Heizungs- und Brauchwasserwärmebedarfs verringert werden. Die Erwärmung eines Speichers und die dafür notwendigen Installationsmittel und -arbeiten erhöhen jedoch den Fertigungsaufwand und die Kosten für das Heizgerät.

### Vorteile der Erfindung

Die erfindungsgemäße Anordnung mit den Merkmalen des Hauptanspruchs hat den Vorteil, daß das Heizgerät im reinen Zirkulationsbetrieb nur eingeschaltet wird, wenn die Temperatur des Wärmeübertragers auf die Erhaltungstemperatur des Zirkulationswassers abgesunken ist. Dadurch wird auch ohne Erwärmung und Installation eines Speichers die Einschalthäufigkeit des Heizgerätes in sonst wärmebedarfsarmen Zeiten verringert und auf den tatsächlichen Bedarf zur Erhaltung der Zirkulationswassertemperatur abgestellt.

Durch die in den Unteransprüchen aufgeführten Maßnahmen sind vorteilhafte Ausgestaltungen der Anordnung nach dem Hauptanspruch möglich.

Zum Steuern der Wärmequelle bei reinem Zirkulationsbetrieb kann vorteilhaft ein die Heiztemperatur des Wärmeübertragers erfassender Temperatursensor vorgesehen sein. Zusätzlich dazu kann zwischen dem Wärmeübertrager und dem Warmwasseranschluß des Heizgerätes ein Sensor zur Erkennung der Warmwasser- bzw. Zapfwassertemperatur vorgesehen sein.

Die Zirkulationswassermenge kann einfach und betriebssicher durch die Anordnung eines Wassermengenbegrenzers in der Zirkulationsleitung auf einen unterhalb der Einschaltwassermenge liegenden Wert begrenzt sein. Der unterschiedliche Wasserstrom zwischen der Zirkulations- und der normalen Zapfwassermenge kann vorteilhaft durch einen zwischen dem Kaltwasseranschluß und dem Wärmeübertrager angeordneten Wassermengensensor ermittelt werden.

Bei Anlagen mit einem Heizgerät, dessen Wärmequelle auch einen Wärmeübertrager in einem Heizungswassernetz speist (Umlaufwasserheizer), kann die Zirkulationswassererwärmung ohne Vorrat parallel bei der Heizungswassererwärmung erfolgen, so daß die Wärmezufuhr in das Heizungswassernetz nicht unterbrochen oder verzögert wird.

Die parallele Erwärmung von Heizungswasser und Zirkulationswasser läßt sich einfach realisieren, wenn beide Wärmeübertrager zu einer Baueinheit vereinigt sind.

### Zeichnung

Ein Ausführungsbeispiel der Erfindung ist in der Zeichnung dargestellt und in der folgenden Beschreibung näher erläutert. Die einzige Figur zeigt ein Prinzipschaubild einer Anlage für Heizungswassererwärmung und Brauchwasserbereitung.

### Beschreibung des Ausführungsbeispiels

Die dargestellte Anlage hat ein Heizgerät 10 mit einem Gasbrenner 12, der einen kombinierten Wärmeübertrager 14 für Heizungswasser und Brauchwasser beheizt. Der als Lamellenblock ausgebildete Wärmeübertrager 14 ist durchsetzt von einer Heizungswasser führenden Leitung, deren Vorlaufstrang 16 mit einem Anschluß 18 für ein durch das Symbol 20 dargestelltes Heizungsnetz verbunden ist. Dessen anderes Ende ist über einen Anschluß 22 am Heizgerät 10 mit einem Rücklaufstrang 24 verbunden, der über eine Umwälzpumpe 25 zum Heizungswassereingang des Wärmeübertragers 14 führt.

Der Lamellenblock des Wärmeübertragers 14 ist auch von Brauchwasser führenden Rohren durchsetzt, die über einen Kaltwasserstrang 26 mit einem Kaltwasseranschluß 28 und über einen Warmwasserstrang 30 mit einem Warmwasseranschluß 32 verbunden sind. An den Warmwasseranschluß 32 ist eine Leitung 34 angeschlossen, die zu Zapfstellen 36 führt. In dem Kaltwasserstrang 26 ist ein Wassermengenbegrenzer 38 eingebaut, der auf den vorgegebenen Maximalwert der pro Zeiteinheit durchfließenden Zapfwassermenge eingestellt ist. Am Warmwasserstrang 30 ist ein Temperatursensor 40 vorgesehen, der mit der nicht dargestellten Steuereinrichtung des Gerätes verbunden ist, welche u. a. die Temperatur des durchlaufenden Zapfwassers steuert bzw. regelt.

Die dargestellte Anlage hat ferner einen Strömungskreis für Zirkulationswasser, der über eine Zirkulationsleitung 42 führt. Diese hat einen inneren Leitungsstrang 44, der an einem Anschluß 46 vom Kaltwasserstrang 26 abzweigt und über einen Wassermengenbegrenzer 48 zu einem Zirkulationsanschluß 50 des Gerätes führt. Von dort geht die Zirkulationsleitung 42 über einen Rückflußverhinderer 52 und eine Zirkulationspumpe 54 zu der Zapfstelle 36 weiter, wo sie an die in das Zapfwasser führende Leitung 34 entsprechend verzweigt angeschlossen ist.

Der Strömungskreis für das Zirkulationswasser schließt sich über jenen Abschnitt der Zapfwasserleitung, der vom Anschluß 46 zum Warmwasseranschluß 32 und von dort weiter zu den Zapfstellen 36 führt. In diesen Abschnitt ist zwischen dem Wassermengenbegrenzer 38 und dem Wärmeübertrager 14 eine Turbine als Wassermengensensor (56) eingebaut. Der Wassermengenbegrenzer 48 ist so eingestellt, daß die Zirkulationswassermenge kleiner als die Einschaltwassermenge ist, bei welcher das Heizgerät 10 bei der für die Erwärmung des Zapfwassers vorgesehenen Leistung in Betrieb geht. Alternativ zum Wassermengenbegrenzer 48 kann auch ein Wassermengensensor eingesetzt werden, mit dessen Hilfe die Zirkulationswassermenge gesteuert bzw. begrenzt werden kann. Aufgrund gesetzlicher Bestimmungen ist es z.B. vorgeschrieben, daß das Zirkulationswasser zur Beseitigung der Legionellengefahr eine Mindesttemperatur aufweist. Mit Hilfe des Wassermengensensors und der Zirkulationspumpe 54 kann entsprechend dieser Vorgabe die Zirkulationswassermenge erfaßt und eingestellt werden. Die Zirkulationspumpe 54 kann weiterhin durch bekannte Mittel, wie z. B. durch ein Zeitschaltwerk, gesteuert sein.

Der Wassermengensensor 56 erkennt den unterschiedlichen Wasserstrom zwischen dem Zirkulationsbetrieb und der normalen Zapfwasserentnahme. Wenn die Temperatur am Wärmeübertrager 14 unter einem der Zirkulationstemperatur zugeordneten Wert abgefallen ist, wird der Gasbrenner 12 mit der für die Erwärmung des Zirkulationswassers auf einen vorgegebenen Sollwert bzw. auf die Erhaltungstemperatur erforderlichen Leistung in Betrieb gesetzt. Zum Erfassen der Temperatur am Wärmeübertrager 14 kann der entsprechend ausgebildete Temperatursensor 40 dienen oder ein zusätzlicher Temperatursensor unmittelbar am Wärmeübertrager 14 vorgesehen sein. Wenn gleichzeitig eine Wärmeanforderung aus dem Heizungsnetz vorliegt, kann die Zirkulationswassererwärmung im Vorrang erfolgen. Wenn jedoch bei Wärmeanforderung aus dem Heizungsnetz die Temperatur des Wärmeübertragers über dem Sollwert liegt, kann ein Parallelbetrieb von Zirkulationswassererwärmung und Heizungswassererwärmung vorgesehen werden.

## Patentansprüche

1. Warmwasser-Versorgungsanlage, mit einem von einem Kaltwasseranschluß (28) über einen Wärmeübertrager (14) eines Heizgerätes zu Zapfstellen (36) führenden Leitungssystem (26, 30, 34) für Zapfwasser und mit einem Strömungskreis (42, 44) für Zirkulationswasser, der über den Wärmeübertrager (14) und eine Zirkulationspumpe (54) enthaltende Zirkulationsleitung (42, 44) führt, die an das Leitungssystem (26, 30, 34) für Zapfwasser angeschlossen ist, und ferner mit Steuermitteln im Heizgerät, welche dessen Wärmequelle (12) mit einer auf die Zapfwassermenge abgestellten Leistung aktivieren, wenn die dem Wärmeübertrager zufließende Wassermenge einen vorgegebenen Mindestwert, die sogenannte Einschaltwassermenge, überschreitet, **dadurch gekennzeichnet, daß** die Zirkulationswassermenge auf einen unterhalb der Einschaltwassermenge liegenden Wert begrenzt ist und bei reinem Zirkulationsbetrieb die Wärmequelle (12) mit der für die Erhaltung einer vorgegebenen Zirkulationswassertemperatur erforderlichen Leistung gesteuert ist.

2. Anlage nach Anspruch 1, **dadurch gekennzeichnet, daß** zum Steuern der Wärmequelle (12) bei reinem Zirkulationsbetrieb ein die Heiztemperatur des Wärmeübertragers (14) erfassender Temperatursensor (40) vorgesehen ist.

3. Anlage nach Anspruch 1 oder 2, **dadurch gekennzeichnet, daß** die Zirkulationswassermenge durch einen Wassermengenbegrenzer (48) in der Zirkulationsleitung (42) bestimmt ist.

4. Anlage nach einem der Ansprüche 1 bis 3, **dadurch gekennzeichnet, daß** der unterschiedliche Wasserstrom zwischen der Zirkulations- und der normalen Zapfwassermenge durch einen zwischen dem Kaltwasseranschluß (28) und dem Wärmeübertrager (14) angeordneten Wassermengensensor (56) ermittelt wird.

5. Anlage nach einem der vorhergehenden Ansprüche, mit einem Heizgerät, dessen Wärmequelle auch einen Wärmeübertrager in einem Heizungswassernetz speist (Umlaufwasserheizer), **dadurch gekennzeichnet, daß** die Zirkulationswassererwärmung ohne Vorrang parallel mit der Heizungswassererwärmung erfolgt.

6. Anlage nach Anspruch 5, **dadurch gekennzeichnet, daß** beide Wärmeübertrager zu einer Baueinheit (14) vereinigt sind.

## Claims

1. Hot-water supply installation, with a line system (26, 30, 34) for tap water, the said line system leading from a cold-water connection (28) via a heat exchanger (14) of a heating appliance to tapping points (36), and with a flow circuit (42, 44) for circulation water, the said flow circuit leading via the heat exchanger (14) and a circulation line (42, 44) which contains a circulation pump (54) and which is connected to the line system (26, 30, 34) for tap water, and, furthermore, with control means in the heating appliance which activate the heat source (12) of the latter with a power coordinated with the tap-water quantity, when the water quantity flowing to the heat exchanger exceeds a predetermined minimum value, which may be referred to as the cut-in water quantity, **characterized in that** the circulation-water quantity is limited to a value lying below the cut-in water quantity, and, in the pure circulation mode, the heat source (12) is controlled by means of the power necessary for maintaining a predetermined circulation-water temperature.

2. Installation according to Claim 1, **characterized in that** a temperature sensor (40) detecting the heating temperature of the heat exchanger (14) is provided for controlling the heat source (12) in the pure circulation mode.

3. Installation according to Claim 1 or 2, **characterized in that** the circulation-water quantity is determined by means of a water-quantity limiter (48) in the circulation line (42).

4. Installation according to one of Claims 1 to 3, **characterized in that** the different water stream between the circulation-water quantity and the normal tap-water quantity is determined by means of a water-quantity sensor (56) arranged between the cold-water connection (28) and the heat exchanger (14).

5. Installation according to one of the preceding claims, with a heating appliance, the heat source of which also feeds a heat exchanger in a heating-water network (circulating-water heater), **characterized in that** the circulation-water heating takes place, without priority, in parallel with the heating-water heating.

6. Installation according to Claim 5, **characterized in that** the two heat exchangers are combined to form a structural unit (14).

## Revendications

1. Installation d'alimentation en eau chaude comportant un système de conduite (26, 30, 34) pour prélever l'eau reliant une alimentation en eau froide (28) à travers un échangeur de chaleur (14) d'un appareil de chauffage jusque vers les points de prélèvement (36) et
un circuit (42, 44) de circulation d'eau passant par l'échangeur de chaleur (14) et une conduite de circulation (42, 44) comportant une pompe de circulation (54), la conduite étant reliée au système de conduite (26, 30, 34) pour l'eau de prélèvement, et en outre
des moyens de commande équipant l'appareil de chauffage et qui activent sa source chaude (12) en fournissant une puissance dépendant de la quantité d'eau prélevée si la quantité d'eau arrivant dans l'échangeur de chaleur dépasse une valeur minimale dite « quantité d'eau de déclenchement »,
**caractérisée en ce que**
la quantité d'eau de circulation est limitée à une valeur inférieure à la quantité d'eau de déclenchement et en cas de fonctionnement uniquement en circulation, la source d'eau est commandée à la puissance requise pour maintenir une température prédéterminée dans l'eau de circulation.

2. Installation selon la revendication 1,
**caractérisée en ce que**
pour commander la source de chaleur (12) pour le seul mode de fonctionnement en circulation, il est prévu un capteur de température (40) qui détecte la température de chauffage de l'échangeur de chaleur (14).

3. Installation selon la revendication 1 ou 2,
**caractérisée en ce que**
la quantité d'eau de circulation est déterminée par un limiteur de quantité d'eau (48) dans la conduite de circulation (42).

4. Installation selon l'une des revendications 1 à 3,
**caractérisée en ce qu'**
on détermine le débit d'eau différent entre la quantité d'eau de circulation et la quantité d'eau normalement prélevée par un capteur de quantité d'eau (56) installé entre l'alimentation en eau froide (28) et l'échangeur de chaleur (14).

5. Installation selon l'une des revendications précédentes, comportant un appareil de chauffage dont la source de chaleur alimente également un échangeur de chaleur appartenant à un réseau d'eau de chauffage (appareil de chauffage d'eau de circulation),
**caractérisée en ce que**
le chauffage de l'eau de circulation se fait sans priorité en parallèle avec le chauffage de l'eau de chauffage.

6. Installation selon la revendication 5,
**caractérisée en ce que**
les deux échangeurs de chaleur sont combinés en un ensemble (14).
